# EUROPÄISCHE PATENTSCHRIFT

(11) **EP 3 590 860 B1**
(45) Veröffentlichungstag und Bekanntmachung des Hinweises auf die Patenterteilung: **16.06.2021**
(21) Anmeldenummer: 18181708.1
(22) Anmeldetag: 04.07.2018
(51) Int. Cl.: B65D 17/28

(54) **WIEDERVERSCHLIESSBARER DOSENDECKEL**
RECLOSABLE CAN LID
COUVERCLE DE BOÎTE REFERMABLE

(43) Veröffentlichungstag der Anmeldung: 08.01.2020
(73) Patentinhaber: Xolution GmbH, 81737 München (DE)
(72) Erfinder: Bratsch, Christian, 5020 Salzburg (AT)
(74) Vertreter: Grünecker Patent- und Rechtsanwälte PartG mbB

(56) Entgegenhaltungen:
- EP-A1- 2 409 925
- US-A- 4 605 141

## Beschreibung

### Gebiet der Erfindung

Die Erfindung betrifft einen Deckel für einen Behälter, insbesondere für eine Getränkedose, umfassend: einen Deckelspiegel mit einem Aufbrechbereich, der wenigstens teilweise von einer Sollbruchlinie umgeben ist, und mit einem Befestigungselement, das an dem Deckelspiegel angeordnet ist; und eine an dem Befestigungselement drehbar befestigte Hebellasche zum Aufbrechen des Aufbrechbereichs entlang der Sollbruchlinie in Richtung einer Unterseite des Deckelspiegels und damit einhergehendes Bereitstellen einer Entnahmeöffnung in dem Deckelspiegel.

### Stand der Technik

Aus dem Stand der Technik sind Deckel der eingangs genannten Art bekannt, die z.B. für Getränkedosen verwendet werden. Die Dose ist vor dem erstmaligen Öffnen von dem Deckel aus Blechmaterial (Aluminium) vollständig verschlossen. Zum Öffnen wird die Hebellasche vom Benutzer auf einer Seite angehoben, wodurch die gegenüberliegende Seite der Hebellasche auf den Aufbrechbereich drückt, welcher aufgrund der vorhandenen Sollbruchlinie (üblicherweise als Einprägung im Deckelmaterial vorgesehen) entlang dieser aufbricht und in das Doseninnere gedrückt wird. Dadurch wir eine Entnahmeöffnung (Ausgießöffnung, Trinköffnung) bereitgestellt. Nachteilig ist dabei, dass die Entnahmeöffnung nach einem erstmaligen Öffnen der Dose nicht wieder zu verschließen ist.

US 4,605,141 A offenbart einen Deckel für einen Behälter, wobei eine Öffnungslasche einen Zugabschnitt und einen Druckabschnitt aufweist und schwenkbar ist. Der Deckel ist mit einer Sollbruchlinie versehen, die mit dem Druckabschnitt aufgebrochen werden kann. Nach einem Öffnen kann die Lasche gedreht werden und die Öffnung damit abgedeckt werden. EP 2 409 925 A1 offenbart einen wiederverschließbaren Gebindedeckel mit Schwächungsprofil gemäß dem Oberbegriff des Anspruchs 1. Dabei umfasst die Hebellasche einen Verschlusskragen, der an der Oberseite der Deckelfläche anlegbar ist und die geöffnete Ausgabeöffnung in der Verschlussstellung verschließt.

### Beschreibung der Erfindung

Aufgabe der Erfindung ist es, den genannten Nachteil zu überwinden.

Diese Aufgabe wird gelöst durch einen Deckel für einen Behälter gemäß Anspruch 1.

Der erfindungsgemäße Deckel für einen Behälter, insbesondere für eine Dose, umfasst: einen Deckelspiegel mit einem Aufbrechbereich, der wenigstens teilweise von einer Sollbruchlinie umgeben ist, und mit einem Befestigungselement, das an dem Deckelspiegel angeordnet ist; eine an dem Befestigungselement drehbar befestigte Hebellasche zum Aufbrechen des Aufbrechbereichs entlang der Sollbruchlinie in Richtung einer Unterseite des Deckelspiegels und damit einhergehendes Bereitstellen einer Entnahmeöffnung in dem Deckelspiegel; ein an der Hebellasche befestigtes Verschlusselement, wobei das Verschlusselement zum Verschließen der Entnahmeöffnung an einer Oberseite des Deckelspiegels und die Entnahmeöffnung dichtend umschließend anlegbar ist; und ein Verriegelungselement zum Verriegeln des Verschlusselements bei durch das Verschlusselement verschlossener Entnahmeöffnung. Das Verriegelungselement ist an dem Verschlusselement angeordnet oder das Verschlusselement umfasst das Verriegelungselement. Das Verriegelungselement ist verschiebbar oder verdrehbar vorgesehen und das Verriegelungselement umfasst ein Betätigungsteil zum Betätigen durch einen Benutzer und ein mit dem Betätigungsteil gekoppeltes Riegelteil zum Verriegeln des Verschlusselements durch mechanische Wechselwirkung des Riegelteils mit der Unterseite des Deckelspiegels.

Erfindungsgemäß wird nach dem erstmaligen Öffnen des Behälters die Hebellasche um das Befestigungselement gedreht und das Verschlusselement auf dem Deckelspiegel aufliegend die Entnahmeöffnung dichtend umschließend angeordnet, wodurch ein Verschließen (bzw. Wiederverschließen) der Entnahmeöffnung erfolgt. Um zudem ein unbeabsichtigtes Öffnen (und ein damit verbundenes unkontrolliertes Austreten von Flüssigkeit) zu vermeiden wird das Verschlusselement mit dem Verriegelungselement verriegelt. Insbesondere wird dadurch ein Aufdrücken des Verschlusselements durch einen Doseninnendruck (beispielsweise im Falle eines kohlensäurehaltigen Getränks in der Dose) verhindert.

Der erfindungsgemäße Deckel kann dahingehend weitergebildet werden, dass an einem ersten Endbereich der Hebellasche ein Aufbrechelement zum Aufbrechen des Aufbrechbereichs angeordnet ist und das Verschlusselement an einem zweiten Endbereich der Hebellasche angeordnet ist. Dabei können der erste Endbereich und der zweite Endbereich in Bezug auf das Befestigungselement gegenüberliegend zueinander vorgesehen sein. Somit sind das Aufbrechelement und das abdichtende Verschlusselement voneinander beabstandet und ein eventuelles Verformen des Aufbrechelements beim erstmaligen Öffnen des Behälters beeinflusst nicht das Verschlusselement und dessen Dichtwirkung.

Die Hebellasche kann ein Blechmaterial, insbesondere ein Aluminium enthaltendes Blechmaterial, und ein Kunststoffmaterial umfassen. Das Blechmaterial kann beispielsweise zur Befestigung an dem Befestigungselement dienen. Das Aufbrechelement kann aus dem Blechmaterial ausgebildet sein, um eine gute Festigkeit für den Aufbrechvorgang zu gewährleisten. Alternativ kann das Aufbrechelement aus dem Kunststoffmaterial ausgebildet sein, vorzugsweise mit einem zur Unterseite hervorstehenden Drückbereich mit dem der Aufbrechbereich während des Aufbrechvorgangs lokal kontaktiert wird, um darauf einen Druck auszuüben. Das Verschlusselement kann aus dem Kunststoffmaterial gefertigt sein. Dabei kann im Herstellungsprozess mittels Spritzgießen eine Blechlasche zumindest teilweise von dem Kunststoffmaterial umschlossen werden.

Gemäß einer anderen Weiterbildung kann das Verschlusselement eine elastische Dichtung zum Abdichten der Entnahmeöffnung umfassen, wobei die elastische Dichtung an der Oberseite des Deckelspiegels die Entnahmeöffnung dichtend umschließend anlegbar ist. Im Zusammenhang mit dem genannten Kunststoffmaterial kann die Dichtung an oder teilweise in dem Kunststoffmaterial angeordnet sein. Durch eine elastische Dichtung wird die Dichtwirkung verbessert. Diese kann auf einfache Weise an oder in dem Kunststoffmaterial angeordnet werden, beispielsweise durch Verkleben, Verschweißen oder Einlegen / Einpressen auf die Unterseite des Verschlusselements und/oder eine dafür vorgesehene Vertiefung.

Eine andere Weiterbildung besteht darin, dass die Hebellasche eine Befestigungszunge zum Befestigen der Hebellasche an dem Befestigungselement umfassen kann. Im Zusammenhang mit dem Blechmaterial der Hebellasche kann die Befestigungszunge aus dem Blechmaterial ausgebildet sein.

Das Verriegelungselement wird bei einer Drehung des Verschlusselements um das Befestigungselement zusammen mit dem Verschlusselement gedreht. Das Verriegelungselement kann durch einen Spritzgussvorgang (Montagespritzguss) formschlüssig mit dem Verschlusselement (und dennoch in dem Verschlusselement beweglich, insbesondere darin drehbar) ausgebildet werden.

Das Verriegelungselement kann um eine zumindest teilweise senkrecht zum Deckelspiegel verlaufende Achse drehbar sein, wodurch der Riegelteil in mechanischen Kontakt mit der Unterseite des Deckelspiegels drehbar ist bzw. den mechanische Kontakt lösend wegdrehbar ist.

Weiterhin kann der Betätigungsteil des Verriegelungselements an einer Oberseite des Verschlusselements angeordnet sein und der Riegelteil an einer Unterseite des Verschlusselements angeordnet sein. Der Betätigungsteil des Verriegelungselements ist dann für einen Benutzer von der Oberseite her leicht zugänglich.

Gemäß einer anderen Weiterbildung kann das Verriegelungselement eine Ventilierungsöffnung aufweisen. Damit ist es möglich, nach einem erstmaligen Öffnen des Behälters und einem nachfolgenden Verschließen bzw. Wiederverschließen der Entnahmeöffnung mit dem Verschlusselement und vor einem erneuten Öffnen der Entnahmeöffnung einen Druckabbau des Inneren des Behälters zu erzielen, um somit beispielsweise eine rasches Aufschäumen bzw. Herausspritzen eines kohlensäurehaltigen Getränks zu vermeiden.

Dabei kann die Ventilierungsöffnung während eines mit dem Verriegelungselement durchführbaren Verriegelungsvorgangs verschließbar sein und während eines mit dem Verriegelungselement durchführbaren Entriegelungsvorgangs freigebbar sein. Auf diese Weise kann während des Entriegelungsvorgangs ein Druckausgleich zwischen dem Inneren und dem Äußeren des Behälters erfolgen.

Die Ventilierungsöffnung kann in dem Riegelteil des Verriegelungselements vorgesehen sein. Insbesondere kann somit durch den mechanischen Kontakt zwischen dem Riegelteil und der Unterseite des Deckelspiegels (Innenseite des Deckelspiegels des Behälters) ein dichtendes Verschließen der Ventilierungsöffnung im verriegelten Zustand des Verschlusselements erfolgen.

Eine andere Weiterbildung besteht darin, dass an der Unterseite des Verschlusselements eine das Befestigungselement umschließende Dichtung vorgesehen ist. In Verbindung mit einem Kunststoffmaterial der Hebellasche kann die Dichtung an dem Kunststoffmaterial der Hebellasche vorgesehen sein und/oder einstückig mit dem Kunststoffmaterial der Hebellasche ausgebildet sein.

Die Erfindung stellt weiterhin einen Behälter, insbesondere eine Dose, bereit, wobei der Behälter einen Grundkörper und einen erfindungsgemäßen Deckel oder einen Deckel gemäß einer der genannten Weiterbildungen umfasst.

Die genannten Weiterbildungen können einzeln eingesetzt oder wie beansprucht geeignet miteinander kombiniert werden.

Weitere Merkmale und beispielhafte Ausführungsformen sowie Vorteile der vorliegenden Erfindung werden nachfolgend anhand der Zeichnungen näher erläutert. Es versteht sich, dass die Ausführungsformen nicht den Bereich der vorliegenden Erfindung erschöpfen. Es versteht sich weiterhin, dass einige oder sämtliche der im Weiteren beschriebenen Merkmale auch auf andere Weise miteinander kombiniert werden können.

### Zeichnungen

- Fig. 1: zeigt eine erste Ausführungsform eines erfindungsgemäßen Deckels.
- Fig. 2: zeigt ein Verriegelungselement für eine zweite Ausführungsform eines erfindungsgemäßen Deckels.

### Ausführungsformen

In den Zeichnungen bezeichnen gleiche Bezugszeichen gleiche oder vergleichbare Elemente.

In Figur 1 A, B, C, D, E, F ist schematisch eine erste Ausführungsform eines erfindungsgemäßen Deckels 100 für eine Getränkedose dargestellt.

Der erfindungsgemäße Deckel 100 umfasst in dieser ersten Ausführungsform einen Deckelspiegel 10 aus einem Aluminiumblech mit einem Aufbrechbereich 11. Der Aufbrechbereich 11 ist teilweise von einer Sollbruchlinie 12 umgeben. Weiterhin ist an dem Deckelspiegel 10 ein Befestigungselement 20 (Niet 20) angeordnet und eine an dem Befestigungselement 20 drehbar befestigte Hebellasche 30 zum Aufbrechen des Aufbrechbereichs 11 entlang der Sollbruchlinie 12 in Richtung einer Unterseite 10b des Deckelspiegels 10. Dadurch wird eine Entnahmeöffnung 15 in dem Deckelspiegel 10 bereitgestellt. An der Hebellasche ist eine Verschlusselement 40 angeordnet, wobei das Verschlusselement 40 zum Verschließen der Entnahmeöffnung 15 an einer Oberseite 10a des Deckelspiegels 10 vorgesehen ist. Das Verschlusselement 40 dichtet die Entnahmeöffnung 15 von der Oberseite 10a her anliegend ab, indem die Entnahmeöffnung 15 dichtend umschlossen wird. Weiterhin ist ein Verriegelungselement 50 zum Verriegeln des Verschlusselements 40 bei durch das Verschlusselement 40 verschlossener Entnahmeöffnung 15 vorgesehen.

An einem ersten Endbereich der Hebellasche 30 ist ein Aufbrechelement 31 zum Aufbrechen des Aufbrechbereichs 11 angeordnet, und das Verschlusselement 40 ist an einem zweiten Endbereich 32 der Hebellasche 30 angeordnet. Der erste Endbereich 31 und der zweite Endbereich 32 sind in Bezug auf das Befestigungselement 20 gegenüberliegend zueinander vorgesehen.

Nach dem erstmaligen Öffnen des Behälters wird die Hebellasche 30 um das Befestigungselement 20 gedreht und das Verschlusselement 40 auf dem Deckelspiegel aufliegend und die Entnahmeöffnung 15 dichtend umschließend angeordnet, wodurch ein Verschließen (bzw. Wiederverschließen) der Entnahmeöffnung 15 erfolgt. Ein unbeabsichtigtes Öffnen wird vermieden, indem das Verschlusselement 40 (bzw. die Hebellasche 30) mit dem Verriegelungselement 50 verriegelt wird. Insbesondere wird dadurch ein Aufdrücken des Verschlusselements 40 durch einen Doseninnendruck (beispielsweise im Falle eines kohlensäurehaltigen Getränks in der Dose) verhindert.

Die Hebellasche 30 umfasst ein Blechmaterial, beispielsweise ein Aluminium enthaltendes Blechmaterial, und ein Kunststoffmaterial. Das Blechmaterial dient zur Befestigung der Hebellasche 30 an dem Befestigungselement 20. Die Hebellasche umfasst dazu eine Befestigungszunge 60 zum Befestigen der Hebellasche 30 an dem Befestigungselement 20. Die Befestigungszunge 60 ist aus dem genannten Blechmaterial ausgebildet. Das Aufbrechelement 31 ist aus dem Kunststoffmaterial ausgebildet, wobei ein zur Unterseite hervorstehenden Drückbereich 31a während des Aufbrechvorgangs auf den Aufbrechbereich 11 Druck ausübt und diesen aufbricht. Das Verschlusselement 40 ist ebenfalls aus dem Kunststoffmaterial gefertigt sein. Im Herstellungsprozess wird mittels Spritzgießen eine Blechlasche zumindest teilweise von dem Kunststoffmaterial umschlossen werden.

Das Verschlusselement 40 umfasst eine elastische Dichtung 41 zum Abdichten der Entnahmeöffnung 15, wobei die elastische Dichtung an der Oberseite 10a des Deckelspiegels 10 die Entnahmeöffnung 15 dichtend umschließt. Durch eine elastische Dichtung wird die Dichtwirkung verbessert. Die Dichtung 41 kann beispielsweise durch Verkleben oder thermisches Verschweißen an der Unterseite des Verschlusselements 40 angebracht werden und/oder in eine dafür vorgesehene Vertiefung / Rille in der Unterseite des Verschlusselements gepresst werden.

Das Verschlusselement 40 umfasst das Verriegelungselement 50. Das Verriegelungselement 50 wird bei einer Drehung des Verschlusselements 40 (in Verbindung mit der Hebellasche 30) um das Befestigungselement 20 zusammen mit dem Verschlusselement 40 gedreht. Das Verriegelungselement 50 kann durch einen Spritzgussvorgang (Montagespritzguss) formschlüssig mit dem Verschlusselement 40 und dennoch in dem Verschlusselement beweglich ausgebildet werden.

Das Verriegelungselement 50 ist verschiebbar vorgesehen. Das Verriegelungselement 50 umfasst ein Betätigungsteil 51 zum Betätigen/Verschieben durch einen Benutzer und ein mit dem Betätigungsteil 51 gekoppeltes Riegelteil 52 zum Verriegeln des Verschlusselements 40, indem der Riegelteil über den Rand der Entnahmeöffnung 15 hinaus in mechanischen Kontakt mit der Unterseite 10b des Deckelspiegels 10 verschoben wird, wodurch sowohl ein Aufdrücken durch einen Druck von der Unterseite als auch ein Öffnen durch eine von außen einwirkende Kraft (Ziehen an der Hebellasche im Bereich des Verschlusselements 40) nach oben) verhindert wird.

Der Betätigungsteil 51 des Verriegelungselements 50 ist an einer Oberseite des Verschlusselements 40 und der Riegelteil 52 ist an einer Unterseite des Verschlusselements 40 angeordnet. Der Betätigungsteil 51 ist für einen Benutzer von der Oberseite her zugänglich.

Das Verriegelungselement weist eine Ventilierungsöffnung 55 auf. Nach dem erstmaligen Öffnen des Behälters und einem nachfolgenden Verschließen bzw. Wiederverschließen der Entnahmeöffnung 15 mit dem Verschlusselement 40 und vor einem erneuten Öffnen der Entnahmeöffnung 15 kann damit ein Druckabbau des Inneren des Behälters über die Ventilierungsöffnung 55 erfolgen, um ein rasches Aufschäumen bzw. Herausspritzen eines kohlensäurehaltigen Getränks zu vermeiden. Die Ventilierungsöffnung 55 wird während eines Verriegelungsvorgangs mit dem Verriegelungselement 40 verschlossen und während eines Entriegelungsvorgangs freigegeben. Auf diese Weise kann während des Entriegelungsvorgangs ein Druckausgleich zwischen dem Inneren und dem Äußeren des Behälters erfolgen.

Die Ventilierungsöffnung 55 ist in dieser Ausführungsform in dem Riegelteil 52 des Verriegelungselements 50 vorgesehen sein. Durch den mechanischen Kontakt zwischen dem Riegelteil 52 und der Unterseite 10b des Deckelspiegels 10 (Innenseite des Deckelspiegels des Behälters) kann ein dichtendes Verschließen der Ventilierungsöffnung 55 im verriegelten Zustand des Verschlusselements 40 erfolgen.

An der Unterseite der Hebellasche 30 kann eine das Befestigungselement 20 umschließende Dichtung 35 vorgesehen sein. Die Dichtung kann an dem Kunststoffmaterial der Hebellasche 30 vorgesehen sein und/oder einstückig damit ausgebildet sein. Diese Dichtung 35 dient dem Fernhalten von Verkeimungen von der Unterseite der Hebellasche 30 in Bereich des Niets 20.

In Figur 2 ist schematisch ein Verriegelungselement für eine zweite Ausführungsform eines erfindungsgemäßen Deckels 100 für eine Getränkedose dargestellt.

Der Unterschied zur ersten Ausführungsform gemäß Fig. 1 besteht im Wesentlichen darin, dass das Verriegelungselement 50 unterschiedlich ausgestaltet ist. Das Verriegelungselement 50 ist um eine senkrecht zum Deckelspiegel 10 verlaufende Achse drehbar in dem Verschlusselement 40 angeordnet und weist ein Betätigungsteil 51 zum Betätigen/Drehen durch einen Benutzer und ein mit dem Betätigungsteil 51 gekoppeltes Riegelteil 52 zum Verriegeln des Verschlusselements 40 auf. Durch Drehen des Betätigungsteils 51 wird der Riegelteil 52 über den Rand der Entnahmeöffnung 15 hinaus in mechanischen Kontakt mit der Unterseite 10b des Deckelspiegels 10 gedreht und verriegelt somit das Verschlusselement 40.

Alternativ dazu kann das Verriegelungselement 50 um eine parallel zum Deckelspiegel 10 verlaufende Achse drehbar in dem Verschlusselement 40 angeordnet sein, und bei einer Drehung des Betätigungsteils 51 wird der Riegelteil 52 über den Rand der Entnahmeöffnung 15 hinaus in mechanischen Kontakt mit der Unterseite 10b des Deckelspiegels 10 geklappt.

## Patentansprüche

1. Deckel (100) für einen Behälter, insbesondere für eine Getränkedose, umfassend:
einen Deckelspiegel (10) mit einem Aufbrechbereich (11), der wenigstens teilweise von einer Sollbruchlinie (12) umgeben ist, und mit einem Befestigungselement (20), das an dem Deckelspiegel angeordnet ist;
eine an dem Befestigungselement drehbar befestigte Hebellasche (30) zum Aufbrechen des Aufbrechbereichs entlang der Sollbruchlinie in Richtung einer Unterseite des Deckelspiegels und damit einhergehendes Bereitstellen einer Entnahmeöffnung (15) in dem Deckelspiegel;
ein an der Hebellasche befestigtes Verschlusselement (40), wobei das Verschlusselement zum Verschließen der Entnahmeöffnung an einer Oberseite des Deckelspiegels und die Entnahmeöffnung dichtend umschließend anlegbar ist; und
ein Verriegelungselement (50) zum Verriegeln des Verschlusselements bei durch das Verschlusselement verschlossener Entnahmeöffnung;
wobei das Verriegelungselement an dem Verschlusselement angeordnet ist oder wobei das Verschlusselement das Verriegelungselement umfasst;
**dadurch gekennzeichnet, dass**
das Verriegelungselement verschiebbar oder verdrehbar vorgesehen ist und das Verriegelungselement ein Betätigungsteil (51) zum Betätigen durch einen Benutzer und ein mit dem Betätigungsteil gekoppeltes Riegelteil (52) zum Verriegeln des Verschlusselements durch mechanische Wechselwirkung des Riegelteils mit der Unterseite des Deckelspiegels umfasst.

2. Deckel nach Anspruch 1, wobei an einem ersten Endbereich (31) der Hebellasche ein Aufbrechelement (31) zum Aufbrechen des Aufbrechbereichs angeordnet ist und das Verschlusselement an einem zweiten Endbereich (32) der Hebellasche angeordnet ist, und wobei vorzugsweise der erste Endbereich und der zweite Endbereich in Bezug auf das Befestigungselement gegenüberliegend zueinander vorgesehen sind.

3. Deckel nach Anspruch 1 oder 2, wobei die Hebellasche ein Blechmaterial, insbesondere ein Aluminium enthaltendes Blechmaterial, und ein Kunststoffmaterial umfasst.

4. Deckel nach einem der Ansprüche 1 bis 3, wobei das Verschlusselement eine elastische Dichtung (41) zum Abdichten der Entnahmeöffnung umfasst, wobei die elastische Dichtung an der Oberseite des Deckelspiegels die Entnahmeöffnung dichtend umschließend anlegbar ist, und wobei in Kombination mit Anspruch 3 die Dichtung vorzugsweise an oder teilweise in dem Kunststoffmaterial angeordnet ist.

5. Deckel nach einem der Ansprüche 1 bis 4, wobei die Hebellasche eine Befestigungszunge (60) zum Befestigen der Hebellasche an dem Befestigungselement umfasst, wobei in Kombination mit Anspruch 3 die Befestigungszunge vorzugsweise aus dem Blechmaterial ausgebildet ist.

6. Deckel nach einem der Ansprüche 1 bis 5, wobei das Verriegelungselement um eine zumindest teilweise senkrecht zum Deckelspiegel verlaufende Achse drehbar ist, wodurch der Riegelteil in mechanischen Kontakt mit der Unterseite des Deckelspiegels drehbar ist bzw. den mechanischen Kontakt lösend wegdrehbar ist.

7. Deckel nach einem der Ansprüche 1 bis 6, wobei der Betätigungsteil des Verriegelungselements an einer Oberseite des Verschlusselements angeordnet ist und der Riegelteil an einer Unterseite des Verschlusselements angeordnet ist.

8. Deckel nach einem der Ansprüche 1 bis 6, wobei das Verriegelungselement eine Ventilierungsöffnung (55) aufweist.

9. Deckel nach Anspruch 8, wobei die Ventilierungsöffnung während eines mit dem Verriegelungselement durchführbaren Verriegelungsvorgangs verschließbar ist und während eines mit dem Verriegelungselement durchführbaren Entriegelungsvorgangs freigebbar.

10. Deckel nach Anspruch 8 oder 9, wobei die Ventilierungsöffnung in dem Riegelteil des Verriegelungselements vorgesehen ist.

11. Deckel nach einem der Ansprüche 1 bis 10, wobei an der Unterseite der Hebellasche eine das Befestigungselement umschließende Dichtung (35) vorgesehen ist, insbesondere in Kombination mit Anspruch 3 an dem Kunststoffmaterial der Hebellasche angeordnet und/oder einstückig mit dem Kunststoffmaterial der Hebellasche ausgebildet.

12. Behälter, insbesondere eine Dose, umfassend:
einen Grundkörper; und
einen Deckel (100) nach einem der Ansprüche 1 bis 11.

## Claims

1. Lid (100) for a container, in particular for a beverage can, comprising:
a lid panel (10) having a break-open region (11) which is at least partially surrounded by a predetermined breaking line (12), and having a fastening element (20) which is arranged on the lid panel;
a lever tab (30) rotatably attached to the fastening element for breaking open the break-open region along the predetermined breaking line in the direction of an underside of the lid panel and thus providing a removal opening (15) in the lid panel;
a closure element (40) attached to the lever tab, wherein the closure element for closing the removal opening can be applied to an upper side of the lid panel and sealingly enclose the removal opening; and
a locking element (50) for locking the closure element when the removal opening is closed by the closure element;
wherein the locking element is arranged on the closure element or the closure element comprises the locking element;
**characterized in that**
the locking element is provided in a displaceable or rotatable manner, and the locking element comprises an actuating part (51) for actuation by a user and a latch part (52) coupled to the actuating part for locking the closure element by mechanical interaction of the latch part with the underside of the lid panel.

2. Lid according to claim 1, wherein a break-up element (31) for breaking up the break-up region is arranged at a first end portion (31) of the lever tab and the closure element is arranged at a second end portion (32) of the lever tab, and wherein preferably the first end portion and the second end portion are provided opposite to each other with respect to the fastening element.

3. Lid according to claim 1 or 2, wherein the lever tab comprises a sheet material, in particular a sheet material containing aluminum, and a plastic material.

4. Lid according to one of claims 1 to 3, wherein the closure element comprises a resilient seal (41) for sealing the removal opening, wherein the resilient seal can be applied to the upper side of the lid panel sealingly surrounding the removal opening, and wherein in combination with claim 3 the seal is preferably arranged at or partially in the plastic material.

5. Lid according to any one of claims 1 to 4, wherein the lever tab comprises a fastening tongue (60) for fastening the lever tab to the fastening element, wherein in combination with claim 3 the fastening tongue is preferably formed of the sheet material.

6. Lid according to any one of claims 1 to 5, wherein the locking element is rotatable about an axis at least partially perpendicular to the lid panel, wherein the latch part is rotatable into mechanical contact with the underside of the lid panel or is rotatable away releasing the mechanical contact.

7. Lid according to any one of claims 1 to 6, wherein the actuating part of the locking element is arranged at an upper side of the closure element and the latch part is arranged at a underside of the closure element.

8. Lid according to one of claims 1 to 6, wherein the locking element comprises a ventilation opening (55).

9. Lid according to claim 8, wherein the ventilation opening is closable during a locking operation performable with the locking element and is releasable during an unlocking operation performable with the locking element.

10. Lid according to claim 8 or 9, wherein the ventilation opening is provided in the latch part of the locking element.

11. Lid according to one of claims 1 to 10, wherein a seal (35) enclosing the fastening element is provided on the underside of the lever tab, in particular in combination with claim 3 arranged on the plastic material of the lever tab and/or formed integrally with the plastic material of the lever tab.

12. Container, in particular a can, comprising:
a base body; and
a lid (100) according to one of claims 1 to 11.

## Revendications

1. Couvercle (100) pour un récipient, en particulier pour une canette de boisson, comprenant :
un panneau de couvercle (10) avec une région de rupture (11) qui est au moins partiellement entourée par une ligne de rupture intentionnellement prévue (12), et avec un élément de fixation (20) qui est agencé sur le panneau de couvercle ;
une languette formant levier (30) fixée rotative sur l'élément de fixation et permettant de rompre la région de rupture le long de la ligne de rupture intentionnellement prévue en direction d'une face inférieure du panneau de couvercle et de fournir ainsi par la même occasion un orifice de soutirage (15) au sein du panneau de couvercle ;
un élément de fermeture (40) fixé sur la languette formant levier, dans lequel l'élément de fermeture peut être mis en contact avec une face supérieure du panneau de couvercle de manière à entourer de manière étanche l'orifice de soutirage afin de fermer l'orifice de soutirage ; et
un élément de verrouillage (50) permettant de verrouiller l'élément de fermeture lorsque l'orifice de soutirage est fermé par l'élément de fermeture ;
dans lequel l'élément de verrouillage est agencé sur l'élément de fermeture ou dans lequel l'élément de fermeture comprend l'élément de verrouillage ;
**caractérisé en ce que**
l'élément de verrouillage est fourni coulissant ou rotatif et l'élément de verrouillage comprend une partie d'actionnement (51) destinée à être actionnée par un utilisateur et une partie de verrouillage (52) couplée à la partie d'actionnement et permettant de verrouiller l'élément de fermeture par interaction mécanique de la partie de verrouillage avec la face inférieure du panneau de couvercle.

2. Couvercle selon la revendication 1, dans lequel un élément de rupture (31) permettant de rompre la région de rupture est agencé sur une première région d'extrémité (31) de la languette formant levier, et l'élément de fermeture est agencé sur une seconde région d'extrémité (32) de la languette formant levier, et dans lequel de manière préférée la première région d'extrémité et la seconde région d'extrémité sont fournies face-à-face de part et d'autre de l'élément de fixation.

3. Couvercle selon la revendication 1 ou 2, dans lequel la languette formant levier comprend un matériau métallique, en particulier un matériau métallique contenant de l'aluminium, et une matière plastique.

4. Couvercle selon l'une quelconque des revendications 1 à 3, dans lequel l'élément de fermeture comprend un joint d'étanchéité élastique (41) permettant d'étanchéifier l'orifice de soutirage, dans lequel le joint d'étanchéité élastique peut être mis en contact avec une face supérieure du panneau de couvercle de manière à entourer de manière étanche l'orifice de soutirage, et dans lequel, en combinaison avec la revendication 3, le joint d'étanchéité est de manière préférée agencé sur ou partiellement dans la matière plastique.

5. Couvercle selon l'une quelconque des revendications 1 à 4, dans lequel la languette formant levier comprend une languette de fixation (60) permettant de fixer la languette formant levier sur l'élément de fixation, dans lequel, en combinaison avec la revendication 3, la languette de fixation est de manière préférée formée à partir du matériau métallique.

6. Couvercle selon l'une quelconque des revendications 1 à 5, dans lequel l'élément de verrouillage peut tourner autour d'un axe s'étendant au moins partiellement de manière perpendiculaire au panneau de couvercle, de sorte que la partie de verrouillage peut tourner en contact mécanique avec la face inférieure du panneau de couvercle ou peut tourner de manière à perdre le contact mécanique.

7. Couvercle selon l'une quelconque des revendications 1 à 6, dans lequel la partie d'actionnement de l'élément de verrouillage est agencée sur une face supérieure de l'élément de fermeture et la partie de verrouillage est agencée sur une face inférieure de l'élément de fermeture.

8. Couvercle selon l'une quelconque des revendications 1 à 6, dans lequel l'élément de verrouillage présente un orifice de ventilation (55).

9. Couvercle selon la revendication 8, dans lequel l'orifice de ventilation peut être fermé pendant une opération de verrouillage pouvant être mise en oeuvre avec l'élément de verrouillage, et peut être ouvert pendant une opération de déverrouillage pouvant être mise en oeuvre avec l'élément de verrouillage.

10. Couvercle selon la revendication 8 ou 9, dans lequel l'orifice de ventilation est fourni dans la partie de verrouillage de l'élément de verrouillage.

11. Couvercle selon l'une quelconque des revendications 1 à 10, dans lequel un joint d'étanchéité (35) entourant l'élément de fixation est fourni sur la face inférieure de la languette formant levier, est en particulier agencé sur la matière plastique de la languette formant levier, en combinaison avec la revendication 3, et/ou est formé d'un seul tenant avec la matière plastique de la languette formant levier.

12. Récipient, en particulier canette, comprenant :
un corps de base ; et
un couvercle (100) selon l'une quelconque des revendications 1 à 11.
